# EUROPÄISCHE PATENTSCHRIFT

(11) **EP 0 362 722 B1**
(45) Veröffentlichungstag und Bekanntmachung des Hinweises auf die Patenterteilung: **23.06.1993**
(21) Anmeldenummer: 89118132.3
(22) Anmeldetag: 29.09.1989
(51) Int. Cl.: B63B 25/00, B63B 35/40

(54) **Vorrichtung für ein Schiff zum Anbordnehmen und Ausbringen von Schwimm- oder Tauchobjekten, insbesondere von Booten**
Device for a ship for the loading and unloading of floating or submerged objects, especially of boats
Dispositif pour un navire, pour le chargement et le déchargement des objets flottants ou submergés, notamment des bateaux

(30) Priorität: 07.10.1988 DE 3834174
(43) Veröffentlichungstag der Anmeldung: 11.04.1990
(73) Patentinhaber: Janssen, Adolf, D-26122 Oldenburg (DE)
(72) Erfinder: Janssen, Adolf, D-26122 Oldenburg (DE)
(74) Vertreter: Jabbusch, Wolfgang, Dr.Jur. Jabbusch, Wehser & Lauerwald Patentanwälte

(56) Entgegenhaltungen:
- CH-A- 489 388
- FR-A- 2 589 123
- GB-A- 1 204 656
- US-A- 4 304 189

## Beschreibung

Die Erfindung betrifft eine Vorrichtung für ein Schiff zum Anbordnehmen und Ausbringen von Schwimm- oder Tauchobjekten, insbesondere von Booten.

An derartigen Vorrichtungen stehen bislang Davits, Kräne, sogenannte Galgen oder ähnliche Hebevorrichtungen zur Verfügung, mit denen Schwimm- und Tauchobjekte über die Seite oder über das Heck des Schiffes auf Deck gehoben werden.

Das Arbeiten mit diesen bekannten Hebevorrichtungen ist aber weder problemlos noch risikolos.

An Bord gebracht werden sollen als Schwimm- oder Tauchobjekte insbesondere Boote jeglicher Art, wie z.B. Beiboote oder sogar die seit neuestem in der Passagierschiffart eingesetzten Passagier-Unterseeboote. In der Berufsschiffahrt kommen zusätzlich insbesondere noch Lotsenversetzboote, Meeresforschungs-Unterseeboote, anderes Meeresforschungsgerät, Schwimmleichter, Bargen oder, für die Fischerei, Schleppnetze, in Betracht.

Diese Schwimm- und Tauchobjekte sind zumeist schwer, kostspielig, bei schweren Seegang weniger gut manövrierfähig und, insbesondere wenn sie noch bemannt sind, mit größter Vorsicht zu handhaben.

Diesen wichtigen Eigenschaften der aufzunehmenden oder auszusetzenden Schwimm- und Tauchobjekten werden die bekannten Hebevorrichtungen nicht gerecht.

Zunächst einmal ist es schon schwierig, die aufzunehmenden Schwimm- und Tauchobjekte, insbesondere bei Seegang, in den Arbeitsbereich der bekannten Hebevorrichtung zu bringen. Das nächste Problem tritt auf, wenn Haken oder ähnliche Elemente der Hebevorrichtung an den im Wasser befindlichen Objekten befestigt werden müssen, damit diese aus dem Wasser gehoben werden können. Dies muß häufig manuell geschehen, was ein nicht unerhebliches Gefahrenrisiko in sich birgt.

Werden die Objekte dann per Hebevorrichtung aus dem Wasser gehoben, so geraten sie leicht in Pendelbewegungen, wobei sie die Bordwand, die Schiffsaufbauten, sich selbst und Besatzungsmitglieder beschädigen bzw. verletzen können. Bei derartigen Manövern ist es schon wiederholt zu Schäden und Unfällen gekommen. Die Pendelbewegungen und die möglichen Beschädigungen sind am größten, wenn Objekte über Galgen vom Schiff heckseitig aufgenommen werden. Das heckseitige Aufnehmen per Galgen wird aber oft durchgeführt, weil so noch am ehesten schwere Objekte mit bekannten Hebevorrichtungen aufgenommen werden können, ohne daß es zu gefährlichen Krängungen des Schiffes kommt, wie es beim seitlichen Aufnehmen mit Davits der Fall wäre. Die Schiffskrängungen sind somit ein weiteres Problem bei dem Arbeiten mit bekannten Hebevorrichtungen.

Ab einem bestimmten Höchstgewicht können derartige bekannte Hebevorrichtungen überhaupt nicht mehr oder zumindest nicht bei jeder Wetterlage eingesetzt werden, so daß es oftmals vorgekommen ist, daß auf ein Aufnehmen der Objekte verzichtet wurde, und diese Objekte lediglich in Schlepp genommen wurden.

Insbesondere das Aufnehmen von größeren, vollbesetzten modernen Passagier-Unterseebooten ist mit bekannten Vorrichtungen zum Aufnehmen von Schwimm- und Tauchobjekten kaum durchführbar oder verantwortbar.

Der Erfindung liegt die Aufgabe zugrunde, eine Vorrichtung der eingangs genannten Gattung zu schaffen, bei der gegenüber bekannten Vorrichtungen das Anbordnehmen und Ausbringen von Schwimm- oder Tauchobjekten risikoloser und reibungsloser geschehen kann.

Die Aufgabe ist erfindungsgemäß durch eine Vorrichtung gelöst worden, die sich auszeichnet durch eine vom Rumpf des Schiffes aus- und einfahrbare, wenigstens teilweise ins Wasser eintauchbare Kammer zur Aufnahme des Objektes, welche wenigstens zum Teil nach Art eines Greifers aufklappbar ausgebildet ist.

Es sind Schiffe bekannt, die in der Bordwand, insbesondere im Heckbereich Klappen oder Ladeluken aufweisen. Nach Art dieser bekannten Schiffe könnte ein Spezialschiff mit der erfindungsgemäßen Vorrichtung versehen werden, bzw. es könnten derartige bekannte Schiffe mit einer erfindungsgemäßen Vorrichtung in einfacher Weise nachgerüstet werden.

Die ausfahrbare Kammer kann dann beispielsweise aus einer Ladeluke oder durch eine Heckklappe eines Schiffes ausgefahren werden und ganz oder teilweise ins Wasser eingetaucht werden.

Im Wasser wird dann die Kammer durch Aufklappen des Greifers geöffnet. Das aufzunehmende Objekt kann entweder selbst in den Greifer hineinfahren oder die Kammer kann so genau ausgefahren werden, daß sich die schon beim Ausfahren der Kammer öffnenden Greiferschenkel beidseitig des aufzunehmenden Objektes befinden. Dabei ist mit Vorteil keine allzu große Zielgenauigkeit zum Erfassen des aufzunehmenden Objektes notwendig, weil die Greiferschenkel vorzugsweise in einem möglichst großen Winkel aufgeklappt werden können, so daß die Greiferschenkel einen wesentlich größeren Wasserbereich umfassen, als der, der vom aufzunehmenden Objekt eingenommen wird. Zum Aufnehmen des Objektes ist es damit nur notwendig, mit dem Schiff so dicht an das Objekt heranzufahren, daß es sich im Ausfahrbereich der Kammer befindet. Auch ein selbsttätiges Hereinfahren des Objektes zwischen die Greiferschenkel ist bei aufgeklappten Greiferschenkeln auch bei unruhiger See oder stärkerem Seegang keine allzu große Schwierigkeit, da hierzu keine sehr große Genauigkeit erforderlich ist.

Es sind auch bereits Schiffe vorgeschlagen worden, die vorzugsweise im Heckbereich eine Art Hafenbecken besitzen, welches zum Teil unterhalb der Wasseroberfläche liegt und durch eine Klappe oder ähnliches zur See hin geöffnet werden kann, so daß Boote oder dergleichen in diesen Hafen einfahren können. Auch ein solches Einfahren ist bei stärkerem Seegang schwierig, weil hierzu eine Manövriergenauigkeit erforderlich ist, die bei unruhiger See nicht immer erreicht werden kann.

Ein derartiges Schiff kann in besonders einfacher Weise mit der erfindungsgemäßen Vorrichtung nachgerüstet werden, da praktisch nur eine ausfahrbare Kammer in dieses Hafenbecken eingesetzt werden muß. Die bei ausgefahrener Stellung der Kammer aufgeklappten Greiferschenkel bilden vor dem Becken dann eine Art Trichter, der das Einmanövrieren in das Hafenbecken des Schiffes erleichtert.

Egal bei welchem Schiff die erfindungsgemäße Vorrichtung eingesetzt wird, reicht es mit Vorteil völlig aus, wenn sich das aufzunehmende Objekt erst einmal zwischen den Greiferschenkeln befindet. Eine weitere Manövrierung des Objektes ist nicht notwendig, da schon durch das Zuklappen der Greiferschenkel das Objekt in der Kammer in die richtige Position gebracht wird.

Ein besonders elegantes Aufnehmen des Objektes ist möglich, wenn dieses Zuklappen des Greifers synchron mit dem Einfahren der Kammer geschieht.

Die erfindungsgemäße Vorrichtung muß nicht unbedingt in den Rumpf eines Schiffes eingebaut werden, so daß sie in den Rumpf des Schiffes einfährt, sondern es ist auch in vorteilhafter Weise möglich, die erfindungsgemäße Vorrichtung in Katamarane bzw. Halb-Katamaranschiffe einzubauen, so daß sich die ein- und ausfahrbare Kammer nicht im Schiffsrumpf sondern zwischen zwei Schiffsrümpfen befindet.

In umgekehrter Weise als beim Aufnehmen, ist ein Ausbringen von Schwimm- und Tauchobjekten vom Schiff möglich, wobei dieses Ausbringen noch einfacher durchzuführen ist als das Aufnehmen, da hierbei in keinem Fall ein Manövrieren des auszubringenden Objektes notwendig ist.

Insgesamt ist das Anbordnehmen und Ausbringen von Schwimm- und Tauchobjekten mit der erfindungsgemäßen Vorrichtung risikoloser und problemloser möglich als mit bekannten Vorrichtungen.

Die Achse des Greifers behindert nicht die Aufnahme eines Objektes. Es kann sich um eine gedachte Achse handeln, die beispielsweise nur durch Gelenk festgelegt wird.

Nach einer Weiterbildung der Erfindung sind die Greiferschenkel des Greifers wenigstens so lang ausgebildet, wie das aufzunehmende oder auszubringende Objekt. Mit der so weitergebildeten Vorrichtung ist das Aufnehmen und Ausbringen eines Objektes besonders einfach, da das aufnehmende Schiff nur dicht genug an das aufzunehmende Objekt heranfahren muß und das Objekt dann mit einer einzigen Zangenbewegung, der Schließbewegung des Greifers, aufgenommen werden kann. In umgekehrter Weise geschieht das Ausbringen eines Objektes, indem die Kammer ausgefahren wird und durch die Öffnungsbewegung des Greifers das Objekt sofort freigegeben wird.

Nach einer nächsten Weiterbildung der Erfindung ist zur Ausbildung des Greifers mit Vorteil die Kammer in Ausfahrrichtung wenigstens in ihrem außenbordsweisenden Abschnitt längsgeteilt und sind die beiden Halbteile als Greiferschenkel um eine quer zur Ausfahrrichtung orientierte Achse schwenkbar und auseinanderklappbar miteinander verbunden. Die Kammer ist möglichst in ihrer gesamten Ausbildung als Greifer ausgebildet, wobei sie symmetrisch geteilt ist.

Die Achse liegt bei eingebauter Vorrichtung vorzugsweise in der lotrechten Symmetrieebene des Schiffes, d.h. der Greifer wird vorzugsweise nicht so ausgebildet, daß ein Greiferschenkel unter Wasser und ein Greiferschenkel über Wasser aufsteht. Eine Ausbildung, die aber durchaus denkbar wäre.

Eine nächste Weiterbildung der Erfindung sieht vor, daß die Halbteile, d.h. die Greiferschenkel, schalenförmig ausgebildet sind, so daß bei der Greifbewegung auch senkrecht zur Achse orientierte Flächen der Halbteile aneinanderstoßen. Durch die schalenförmige Ausbildung der Greiferschenkel wird das aufzunehmende oder auszubringende Objekt mit Vorteil möglichst von fünf Seiten, vorzugsweise sogar allseitig, nicht nur zangenartig, umfaßt, so daß es bei geschlossenem Greifer in der Kammer völlig geborgen ist.

Eine nächste Weiterbildung der Erfindung, für die auch selbständiger Schutz beansprucht wird, sieht vor, daß die Halbteile Abschnitte aufweisen, die von der Achse schiffseinwärts weisen und daß die senkrecht zur Achse orientierten Flächen dieser Abschnitte sich in Schiffseinwärts-Richtung verschmälern und zwar derart, daß sie bei geschlossenem Greifer wie ein offener Schnabel auseinanderklaffen und bei offenem Greifer wie auf Gehrung aneinander anstoßen. Aufgrund der möglichst langgestreckten Ausbildung der Halbteile auch über die Achse hinaus werden mit Vorteil besonders lange Führungs- und Anlageflächen zur Verfügung gestellt, wobei durch die Verschmälerung der Greifschenkel in Schiffseinwärts-Richtung erreicht wird, daß trotz dieser langen Ausbildung der Greifer möglichst weit geöffnet werden kann. Vorzugsweise sind die Greiferschenkel etwa bis auf einen Winkel von 90° zu öffnen.

Eine andere Weiterbildung der Erfindung, für die auch selbständiger Schutz beansprucht wird, zeichnet sich dadurch aus, daß die Greiferschenkel, vorzugsweise um ihre Aufklapp-Achse, bei außenbords ausgefahrenem Greifer auch miteinander bei offenem Greifer schwenkbar sind. Die vom Greifer gebildete Öffnung kann dadurch mit Vorteil in unterschiedliche Richtungen orientiert sein, wodurch die Wetterverhältnisse berücksichtigt werden können. Der Greifer kann nämlich dadurch in einen bestimmten Winkel zur Strömung, zur Windrichtung oder dergleichen gestellt werden. Hierdurch kann das Aufnehmen und Ausbringen von Objekten auch bei an sich ungünstigem Seegang mit der erfindungsgemäßen Vorrichtung wesentlich einfacher und sicherer vorgenommen werden.

Zum Ein- und Ausfahren ist die Kammer vorzugsweise verschiebbar in einer entsprechenden Führung gelagert, wobei die Kammer oder die Kammer tragende Teile als Schlitten ausgebildet sein können. Eine Verminderung des Reibungswiderstandes bei der Verschiebung kann beispielsweise durch Führungsrollen geschehen.

Zum Ein- und Ausfahren sind bei einer bevorzugten Ausführung der Vorrichtung Antriebsmittel, vorzugsweise Hydraulikmittel, vorgesehen. Auch zum Öffnen und Schließen des Greifers stehen vorzugsweise Antriebsmittel, vorzugsweise Hydraulikmittel, zur Verführung. Insbesondere auf die Antriebsmittel zum Öffnen und Schließen des Greifers kann unter Umständen verzichtet werden, da ein Schließen des Greifers auch automatisch durch das Einfahren der Kammer in die Führung erfolgt, indem die Greiferschenkel an den Führungen geführt und bis zum Schließzustand aufeinander zu gedrückt werden. Selbst ein Öffnen des Greifers kann beim Ausfahren der Kammer unter Umständen durch den Wasserwiderstand erreicht werden, was durch eine Rückwärtsbewegung des Schiffes noch verstärkt werden kann. Dieses Aufdrücken der Greiferschenkel durch das Wasser kann beispielsweise auch dadurch erreicht werden, daß die nach außen weisenden Stirnflächen des Greifers winkelig zueinander angeordnet werden, sozusagen nach dem umgekehrten Prinzip von Sieltoren.

Unabhändig von der speziellen Ausbildung der erfindungsgemäßen Vorrichtung kann überhaupt gesagt werden, daß die erfindungsgemäße Vorrichtung vorzugsweise in Schiffe eingebaut werden sollte, die über einen Azimutalantrieb verfügen, wodurch die Manövrierfähigkeit des Schiffes bei der Handhabung der erfindungsgemäßen Vorrichtung verbessert wird.

Eine nächste Weiterbildung der Erfindung sieht vor, daß die parallel zur Aufklapp-Achse des Greifers verlaufenden, der Kammer benachbarten Kanten der Bordwand des Schiffes Führungen für die geöffneten, ausgefahrenen Greiferschenkel beim Wiedereinfahren sind, so daß sich die Greiferschenkel schon aufgrund dieser Führungen beim Einfahren der Kammer automatisch schließen.

Eine andere vorteilhafte Ausbildung der erfindungsgemäßen Vorrichtung zeichnet sich dadurch aus, daß die nach außen weisenden Teile der Kammerwandung Teile der Bordwand sind und bei eingefahrener Kammer die Bordwand verschließende Türen bilden.

Vorzugsweise hat die Kammer eine ein völliges Herausfahren der Kammer verhindernde Ausfahrbegrenzung, so daß die Kammer nicht insgesamt außenbords gelangt, sondern mit einem, wenn vielleicht auch nur kurzen Abschnitt, im Schiffsbereich verbleibt.

Eine nächste Weiterbildung der Erfindung sieht vor, daß wenigstens einige ausfahrbare Abschnitte der Wandung der Kammer Wasserdurchlässe aufweisen, so daß nicht ein zu großer Wasserdruck auf den Greiferschenkeln lastet, der bei offenem Greifer eventuell durch Hydraulikzylinder oder ähnlichem aufgefangen werden müßte. Außerdem wird durch die Wasserdurchlässe in dem von den Greiferschenkeln umfaßten Bereich eine vorteilhafte Wasserberuhigung erreicht. Vorzugsweise kann die Kammer sogar käfigartig ausgebildet sein.

In einer einfachen, leicht einbaubaren Ausführungsform ist die Kammer kastenartig rechtwinklig ausgebildet.

Unabhängig von ihrer Form kann die Kammer an die Formen des jeweils aufzunehmenden Objektes angepaßte Einsätze aufweisen, die eingebaut oder herausnehmbar sind und durch die das aufzunehmende Objekt sicherer ergriffen und in der Kammer abgestützt wird.

Eine alternative Ausbildung der erfindungsgemäßen Vorrichtung sieht vor, daß die Ausfahrrichtung der Kammer waagerecht orientiert ist, wobei die Ausfahrrichtung vorzugsweise parallel zur Längsachse des Schiffes orientiert ist. Bevorzugt ist die Kammer durch das Heck des Schiffes ausfahrbar. Auf diese Weise können insbesondere Boote oder andere Schwimmobjekte aufgenommen werden, wobei, insbesondere wenn die Kammer durch das Heck des Schiffes ausfahrbar ist, keinerlei unerwünschte Krängungen des Schiffes durch das Aufnehmen oder Ausbringen des Objektes auftreten.

Die Kammer kann wenigstens teilweise von vornherein unter der Wasseroberfläche angeordnet sein, so daß sie nur ausgefahren zu werden braucht und dann ein Schwimm- oder Tauchobjekt in die geöffnete Kammer einschwimmen kann. Taucht die Kammer nur teilweise ins Wasser ein, kann sie an der Oberseite offen, beckenartig ausgebildet sein.

Vor allem dann, wenn mehrere Objekte nacheinander aufgenommen werden sollen, ist es vorteilhaft, wenn die dem Greifer gegenüberliegende Wand, oder eventuell auch eine andere Wand, zu öffnen ist, da dann das gerade jeweils aufgenommene Objekt aus der Kammer herausschiebbar ist, so daß die Kammer schnell zur Aufnahme des nächsten Objektes frei wird.

Eine nächste Weiterbildung der Erfindung sieht vor, daß die Kammer höhenveränderbar angeordnet ist. Hierbei sind unterschiedlichste Ausführungsformen vorstellbar. Beispielsweise kann die Kammer in ihrer Ruhestellung oberhalb der Wasseroberfläche angeordnet sein, sogar auf Deck des Schiffes, und sie wird dann entweder zunächst waagerecht ausgefahren und dann bis in das Wasser abgesenkt, sie kann aber beispielsweise auch durch einen Schacht im Schiff, beispielsweise durch eine zu öffnende Bodenluke des Schiffes ins Wasser abgesenkt werden. Danach kann sie dann möglicherweise noch unter Wasser waagerecht ausgefahren werden. In jedem Fall ist es denkbar, horizontale und vertikale Bewegungsmöglichkeiten der Kammer miteinander zu kombinieren.

Eine weitere Weiterbildung der Erfindung sieht vor, daß die Kammer bis unter den Kiel des Schiffes absenkbar ist, wobei dieses Absenken bis weit unter den Kiel erfolgen kann, beispielsweise kann die Kammer an ausfahrbaren Führungsschienen oder dergleichen bis weit unter das Schiff abgesenkt werden.

Mit Hilfe derart weit absenkbarer Kammern können insbesondere Tauchobjekte unter Wasser, wie z.B. Unterseeboote aufgenommen werden.

Überhaupt ist bei der Aufnahme von Tauchobjekten, aber auch bei der Aufnahme von Schwimmkörpern an einen militärischen Einsatz der erfindungsgemäßen Vorrichtung zu denken.

Eine andere alternative Ausführungsform der erfindungsgemäßen Vorrichtung, für die auch selbständiger Schutz beansprucht wird, sieht vor, daß die Ausfahrrichtung der Kammer von vornherein lotrecht orientiert ist. Hierzu kann die Kammer bevorzugt mittschiffs, vorzugsweise im Bereich des Schiffsschwerpunktes, angeordnet sein und bis unter den Kiel des Schiffes, beispielsweise durch einen Schacht oder dergleichen, abgesenkt werden. Bei dieser Ausbildungsform können in vorteilhafter Weise Tauchobjekte, wie z.B. Unterseeboote, aufgenommen werden, ohne daß dies über Wasser erkennbar ist. Außerdem ist bei einer Anordnung der Kammer im Schwerpunktbereich des Schiffes besonders wenig Beeinträchtigung der Schiffsbewegung durch das Aufnehmen oder Ausbringen des Objektes und umgekehrt des Aufnehmens und Ausbringens des Objektes durch die Schiffsbewegung zu befürchten.

Ausführungsbeispiele, aus denen sich weitere erfinderische Merkmale ergeben, sind in der Zeichnung dargestellt. Es zeigen:
- Fig. 1: eine Draufsicht auf ein Schiff mit einer im Heck und Achterdeckbereich angeordneten erfindungsgemäßen Vorrichtung bei ausgefahrener und geöffneter Kammer,
- Fig. 2: den mit der erfindungsgemäßen Vorrichtung versehenen Schiffsbereich gemäß Fig. 1 in vergrößertem Maßstab,
- Fig. 3: den Schiffsbereich gemäß Fig. 2 bei halbgeschlossener Kammer,
- Fig. 4: den Schiffsbereich gemäß den Figuren 2 und 3 bei geschlossener Kammer,
- Fig. 5: den Schiffsbereich gemäß den Figuren 2 bis 4 bei geschwenktem Kammer-Greifer,
- Fig. 6: den Schiffsbereich gemäß den Figuren 2 bis 5 in einer Seitenansicht,
- Fig. 7: eine zweite Ausführungsform des Schiffsbereichs und der erfindungsgemäßen Vorrichtung in Seitenansicht bei ausgefahrener Kammer,
- Fig. 8: die Ausführungsform gemäß Fig. 7 bei eingefahrener Kammer,
- Fig. 9: den Schiffsbereich gemäß Fig. 7 in Heckansicht,
- Fig. 10: den Schiffsbereich gemäß Fig. 8 in Heckansicht,
- Fig. 11: ein drittes Ausführungsbeispiel einer erfindungsgemäßen Vorrichtung bei mehr mittschiffs angeordneter, ausgefahrener Kammer in Seitenansicht,
- Fig. 12: die Ausführungsform gemäß Fig. 11 in Heckansicht,
- Fig. 13: den Schiffsbereich gemäß Fig. 11 bei eingefahrener Kammer und
- Fig. 14: den Schiffsbereich gemäß Fig. 12 bei eingefahrener Kammer.

In Fig. 1 ist schematisch eine Draufsicht auf ein Schiff dargestellt, das in seinem Heck- bzw. Achterdeckbereich ein Aufnahmebecken 1 zur Aufnahme von Schwimm- oder Tauchkörpern aufweist. Dieses Aufnahmebecken 1 ist mit einer erfindungsgemäßen Vorrichtung, insbesondere mit einer ausfahrbaren Kammer 2 zur Aufnahme eines Schwimmobjektes 3, ausgerüstet. Die Kammer 2 kann in Längsrichtung des Schiffes heckseitig aus dem Aufnahmebecken 1 heraus- und wieder hereingefahren werden. Die Kammer 2 ist in ausgefahrener Stellung dargestellt.

Die Kammer 2 weist an ihrem ausgefahrenem Ende einen Greifer 4 mit schalenförmigen Greiferschenkeln 5 auf, die in einem Winkel von etwa 90° aufgeklappt sind und das Schwimmobjekt 3 umfassen. Die Greiferschenkel 5 sind um eine Achse 6 schwenkbar und auseinanderklappbar. Ein die Greiferschenkel 5 tragender Teil ist als Schlitten 7 ausgebildet, für den die Wandungen 8 des Aufnahmebeckens 1 als Schlittenführungen dienen. Zur Verminderung der Reibungsverluste sind Führungsrollen 9 vorgesehen. Auch die den Greiferschenkeln 5 benachbarten Bordwandkanten 10 sind als Führungen für die Außenseiten der Greiferschenkel 5 vorgesehen.

Die bei eingefahrener Kammer 2 auswärts weisenden Stirnflächen 11 der Kammer sind als die Heckwand des Schiffes bei eingefahrener Kammer 2 schließende Türen ausgebildet.

Die Ausführungsform und die Funktionsweise der erfindungsgemäßen Vorrichtung gemäß Fig. 1 ist in den Figuren 2 bis 4 genauer zu erkennen. Gleiche Bauelemente sind mit den gleichen Bezugszahlen bezeichnet wie in Fig. 1.

In Fig. 2 ist der Greifer 4 wie in Fig. 1 in geöffneter Stellung dargestellt. Es ist insbesondere zu erkennen, daß die Greiferschenkel 5 über die Achse 6 hinaus schiffseinwärts durch Abschnitte 12 verlängert sind, die sich in Schiffseinwärts-Richtung verschmälern und bei der dargestellten Öffnungstellung des Greifers 4 wie auf Gehrung aneinanderliegen.

In Fig. 2 ist auch einmal angedeutet, daß die dem Greifer 4 gegenüberliegende Wand 18 der Kammer 2 zu öffnen sein kann.

Fig. 3 zeigt die Kammer 2 in halbeingefahrener Stellung und den Greifer 4 bei halbgeschlossener Stellung. Bei dieser Darstellung ist insbesondere zu erkennen, daß die Bordwandkanten 10 dafür sorgen, daß sich die Greiferschenkel 5, an diesen Kanten gleitend, allein durch das Einfahren des Schlittens 7 automatisch schließen.

Außerdem ist in dieser Fig. 3 schon zu erkennen, daß die Abschnitte 12 der Greiferschenkel 5 bei geschlossenerer Stellung des Greifers 4 schnabelartig auseinanderklaffen.

Fig. 4 zeigt die Kammer 2 mit vollständig eingefahrener Stellung. Die Greiferschenkel 5 stoßen mit ihren Bodenflächen aneinander. Die Stirnflächen 11 schließen heckseitig die Bordwand des Schiffes, und die Abschnitte 12 klaffen schnabelartig auseinander.

Fig. 5 zeigt noch einmal die Kammer 2 in ausgefahrener Stellung bei geöffnetem Greifer 4.

In dieser Darstellung sind die Greiferschenkel 4 in geöffneter Stellung miteinander um die Achse 6 verschwenkt, so daß sich die Öffnungsrichtung des Greifers 4 geändert hat. Hierdurch kann beispielsweise die Richtung von Wind und Seeströmung berücksichtigt werden, wie sie in der Fig. 5 durch einen Pfeil 13 angedeutet ist.

Fig. 6 zeigt den in den vorhergehenden Figuren dargestellten Schiffsbereich in einer Seitenansicht. Die Kammer 2 befindet sich etwa in einer Stellung, wie in der Darstellung gemäß Fig. 3, wobei die Kammer 2 zur Aufnahme des Schwimm- bzw. Tauchobjekts 3 noch weiter ausgefahren werden muß.

In der Fig. 6 ist zu erkennen, daß die Kammer 2 zum größten Teil unter der Wasserlinie 14 angeordnet ist, so daß das Schwimmobjekt 3 in die offene Kammer 2 einfahren kann. Außerdem ist zu erkennen, daß die Kammer 2 etwas länger ist, als das aufzunehmende Schwimmobjekt 3.

Fig. 7 zeigt ein etwas anderes Ausführungsbeispiel der erfindungsgemäßen Vorrichtung als in den vorhergehenden Figuren.

In diesem Ausführungsbeispiel kann die Kammer 2 zur Aufnahme eines Tauchobjektes 3 über den Kiel 15 des in Seitenansicht dargestellten Schiffes hinaus abgesenkt werden.

Die Kammer 2 ist in ausgefahrener und abgesenkter Stellung dargestellt.

In Fig. 8 ist dieselbe Ausführungsform der Vorrichtung gemäß Fig. 7 bei eingefahrener Kammer 2 angedeutet. Das Tauchobjekt 3 befindet sich nun in der Kammer 2 im Schiffsrumpf.

Die Figuren 9 und 10 zeigen das Ausführungsbeispiel gemäß den Figuren 7 und 8 in der Heckansicht.

Es ist zu erkennen, daß der Boden 16 der Kammer 2 in diesem Ausführungsbeispiel als versenkbarer Boden des Schiffes ausgebildet ist. Das Schiff weist zumindest im Heckbereich einen Plattboden auf, der der Einfachheit halber aber dennoch als Kiel 15 bezeichnet wird.

Das Aufnahmebecken 1 ist bei diesem Ausführungsbeispiel eher schachtartig ausgebildet.

Aus den Figuren 7 bis 10 ist zu erkennen, daß die Kammer eine kombinierte Vertikal- und Horizontalbewegung durchführen kann. Da der Boden 16 der Kammer sogar bis über die eigentliche Bodenfläche 15 (Kiel) des Schiffes hinaus hochgefahren werden kann, könnte das Schiff auch als Halbkatamaran aufgefaßt werden.

Die Figuren 11 bis 14 zeigen ein drittes Ausführungsbeispiel einer erfindungsgemäßen Vorrichtung, die mehr mittschiffs angeordnet ist und zur Aufnahme von Tauchobjekten 3 dienen soll. Die Kammer 2 wird durch einen Schacht 17 über die Kiellinie 15 des Schiffes hinaus abgesenkt, so daß beispielsweise als Tauchobjekt 3 ein Unterseeboot in die geöffnete Kammer einfahren kann.

Das Ausführungsbeispiel ist in der Fig. 11 und in der Fig. 13 in Seitenansicht und in der Fig. 12 und der Fig. 14 in Heckansicht dargestellt, wobei die Kammer in den Figuren 11 und 12 ausgefahren und in den Figuren 13 und 14 eingefahren ist.

In den Figuren sind oftmals auch an sich verdeckte Linien, beispielsweise die Konturen des Schwimmobjektes 3 in den Figuren 11 bis 14 durchgezogen gezeichnet, um derartige Konturen besser erkennbar zu machen.

## Patentansprüche

1. Vorrichtung für ein Schiff zum Anbordnehmen und Ausbringen von Booten, Tauchbooten und dergleichen Schwimm- oder Tauchobjekten, gekennzeichnet durch eine vom Rumpf des Schiffes von der Transomplatte, von den Seitenwänden oder von der Bodenfläche aus- und einfahrbare, Wenigstens teilweise ins Wasser eintauchbare Kammer (2) zur Aufnahme des Objektes (3), welche wenigstens zum Teil nach Art eines Greifers (4) aufklappbar ausgebildet ist.

2. Vorrichtung nach Anspruch 1, dadurch gekennzeichnet, daß die Greifschenkel (5) wenigstens so lang ausgebildet sind, wie das aufzunehmende oder auszubringende Objekt (3).

3. Vorrichtung nach Anspruch 1 oder 2, dadurch gekennzeichnet, daß die Kammer (2) in Ausfahrrichtung wenigstens in ihrem außenbordsweisenden Abschnitt längsgeteilt ist und die beiden Halbteile als Greiferschenkel (5) um eine quer zur Ausfahrrichtung orientierte Achse (6) schwenkbar und auseinanderklappbar und vorzugsweise miteinander verbunden sind.

4. Vorrichtung nach Anspruch 3, dadurch gekennzeichnet, daß die Achse (6) bei eingebauter Vorrichtung in der lotrechten Symmetrieebene des Schiffes liegt.

5. Vorrichtung nach Anspruch 3 oder 4, dadurch gekennzeichnet, daß die Halbteile schalenförmig ausgebildet sind, so daß bei der Greifbewegung auch senkrecht zur Achse (6) orientierte Flächen der Halbteile aneinanderstoßen.

6. Vorrichtung, nach Anspruch 5, dadurch gekennzeichnet, daß die Halbteile Abschnitte (12) aufweisen, die von der Achse (6) schiffseinwärts weisen und daß die senkrecht zur Achse (6) orientierten Flächen dieser Abschnitte (12) sich in Schiffseinwärts-Richtung verschmälern und zwar derart, daß sie bei geschlossenem Greifer (4) wie ein offener Schnabel auseinanderklaffen und bei offenem Greifer (4) wie auf Gehrung aneinander anstoßen.

7. Vorrichtung nach einem der vorhergehenden Ansprüche, dadurch gekennzeichnet, daß die Greiferschenkel (5) etwa bis auf einen Winkel von 90° zu öffnen sind.

8. Vorrichtung, nach einem der vorhergehenden Ansprüche, dadurch gekennzeichnet, daß die Greiferschenkel (5), vorzugsweise um ihre Aufklapp-Achse (6), bei außenbords ausgefahrenem Greifer (4) auch miteinander bei offenem Greifer (4) schwenkbar sind.

9. Vorrichtung nach einem der vorhergehenden Ansprüche, dadurch gekennzeichnet, daß die Kammer (2) verschiebbar in einer entsprechenden Führung gelagert ist.

10. Vorrichtung nach Anspruch 9, dadurch gekennzeichnet, daß die Kammer (2) oder die Kammer (2) tragende Teile als Schlitten (7) ausgebildet sind.

11. Vorrichtung nach Anspruch 9 oder 10, dadurch gekennzeichnet, daß zur Verminderung des Reibungswiderstandes bei der Verschiebung Führungsrollen (9) vorgesehen sind.

12. Vorrichtung nach einem der vorhergehenden Ansprüche, dadurch gekennzeichnet, daß zum Ein- und Ausfahren der Kammer (2) Antriebsmittel, vorzugsweise Hydraulikmittel, zur Verfügung stehen.

13. Vorrichtung nach einem der vorhergehenden Ansprüche, dadurch gekennzeichnet, daß zum Öffnen und Schließen des Greifers (4) Antriebsmittel, vorzugsweise Hydraulikmittel, zur Verfügung stehen.

14. Vorrichtung nach einem der vorhergehenden Ansprüche, dadurch gekennzeichnet, daß die parallel zur Aufklapp-Achse (6) des Greifers (4) verlaufenden, der Kammer (2) benachbarten Kanten (10) der Bordwand des Schiffes Führungen für die geöffneten, ausgefahrenen Greiferschenkel (5) beim Wiedereinfahren sind.

15. Vorrichtung nach einem der vorhergehenden Ansprüche, dadurch gekennzeichnet, daß die nach außen weisenden Teile der Kammerwandung (11) Teile der Bordwand sind und bei eingefahrener Kammer (2) die Bordwand verschließende Türen bilden.

16. Vorrichtung nach einem der vorhergehenden Ansprüche, dadurch gekennzeichnet, daß die Kammer (2) eine ein völliges Herausfahren der Kammer (2) verhindernde Ausfahrbegrenzung hat.

17. Vorrichtung nach einem der vorhergehenden Ansprüche, dadurch gekennzeichnet, daß wenigstens einige ausfahrbare Abschnitte der Wandung der Kammer (2) Wasserdurchlässe aufweisen.

18. Vorrichtung nach Anspruch 17, dadurch gekennzeichnet, daß die Kammer (2) käfigartig ausgebildet ist.

19. Vorrichtung nach einem der vorhergehenden Ansprüche, dadurch gekennzeichnet, daß die Kammer (2) kastenartig rechtwinklig ausgebildet ist.

20. Vorrichtung nach einem der vorhergehenden Ansprüche, dadurch gekennzeichnet, daß die Kammer (2) an die Formen des jeweils aufzunehmenden Objektes (3) angepaßte Einsätze aufweist.

21. Vorrichtung nach einem der vorhergehenden Ansprüche, dadurch gekennzeichnet, daß die Ausfahrrichtung waagerecht orientiert ist.

22. Vorrichtung nach Anspruch 21, dadurch gekennzeichnet, daß die Ausfahrrichtung parallel zur Längsachse des Schiffes orientiert ist.

23. Vorrichtung nach Anspruch 22, dadurch gekennzeichnet, daß die Kammer (2) durch das Heck des Schiffes ausfahrbar ist.

24. Vorrichtung nach einem der Ansprüche 21 bis 23, dadurch gekennzeichnet, daß die Kammer (2) wenigstens teilweise unter der Wasseroberfläche angeordnet ist.

25. Vorrichtung nach einem der vorhergehenden Ansprüche 21 bis 24, dadurch gekennzeichnet, daß die Kammer (2) an der Oberseite offen, beckenartig ausgebildet ist.

26. Vorrichtung nach einem der vorhergehenden Ansprüche 21 bis 25, dadurch gekennzeichnet, daß die dem Greifer (4) gegenüberliegende Wand (18) der Kammer (2) zu öffnen, vorzugsweise aufklappbar ist.

27. Vorrichtung nach einem der vorhergehenden Ansprüche, dadurch gekennzeichnet, daß die Kammer (2) höhenveränderbar angeordnet ist.

28. Vorrichtung nach Anspruch 27, dadurch gekennzeichnet, daß die Kammer (2) bis unter den Kiel des Schiffes absenkbar ist.

29. Vorrichtung, nach einem der vorhergehenden Ansprüche, insbesondere nach Anspruch 3, dadurch gekennzeichnet, daß die Ausfahrrichtung lotrecht orientiert ist.

30. Vorrichtung nach Anspruch 29, dadurch gekennzeichnet, daß die Kammer (2) mittschiffs, vorzugsweise im Bereich des Schiffsschwerpunktes, angeordnet ist und bis unter den Kiel des Schiffes absenkbar ist.

## Claims

1. A device for a ship for taking aboard and launching boats, submarines and similar floating or submerging objects, characterised by a chamber (2) for receiving the object (3), which chamber (2) can be retracted and extended from the hull of the ship from the transom plate, from the side walls or from the bottom surface, can be immersed at least partially into the water, and is formed at least partially so as to be swung open in the manner of a gripper (4).

2. A device according to Claim 1, characterised in that the gripping arms (5) are formed at least as long as the object (3) which is to be received or launched.

3. A device according to Claim 1 or 2, characterised in that the chamber (2) is longitudinally divided in the direction of extension, at least in its portion pointing outboard, and the two halves can be swivelled and swung apart as gripper arms (5) about an axis (6) oriented crosswise to the direction of extension and are preferably interconnected.

4. A device according to Claim 3, characterised in that, when the device is installed, the axis (6) lies in the vertical plane of symmetry of the ship.

5. A device according to Claim 3 or 4, characterised in that the halves are dish-shaped so that, during the gripping movement, the halves also meet at surfaces oriented perpendicular to the axis (6).

6. A device according to Claim 5, characterised in that the halves have portions (12) which point towards the inside of the ship from the axis (6), and in that the surfaces of these portions (12) oriented perpendicular to the axis (6) narrow towards the inside of the ship so that, when the gripper (4) is closed, they diverge like open jaws and, when the gripper (4) is open, they abut as if to form a mitre joint.

7. A device according to any one of the preceding claims, characterised in that the gripper arms (5) can be opened to an angle of approximately 90°.

8. A device according to any one of the preceding claims, characterised in that, when the gripper (4) is extended outboard and open, the gripper arms (5) can also be swivelled together, preferably about their swing axis (6).

9. A device according to any one of the preceding Claims, characterised in that the chamber (2) is mounted displaceably in an appropriate guideway.

10. A device according to Claim 9, characterised in that the chamber (2) or parts carrying the chamber (2) are formed as sliding carriages (7).

11. A device according to Claim 9 or 10, characterised in that guide rollers (9) are provided in order to reduce the frictional resistance during displacement.

12. A device according to any one of the preceding claims, characterised in that drive means, preferably hydraulic means, are available for retracting and extending the chamber (2).

13. A device according to any one of the preceding claims, characterised in that drive means, preferably hydraulic means, are available for opening and closing the gripper (4).

14. A device according to any one of the preceding claims, characterised in that the edges (10) of the side of the ship extending parallel to the swing axis (6) of the gripper (4) and adjacent to the chamber (2) act as guideways for the opened extended gripper arms (5) as they are being retracted again.

15. A device according to any one of the preceding claims, characterised in that the outward pointing parts of the chamber wall (11) are parts of the side of the ship and form doors which seal the side of the ship when the chamber (2) is retracted.

16. A device according to any one of the preceding claims, characterised in that the chamber (2) has an extension limiter which prevents the chamber (2) from being brought out completely.

17. A device according to any one of the preceding claims, characterised in that at least some extendable portions of the wall of the chamber (2) have water outlets.

18. A device according to Claim 17, characterised in that the chamber (2) is formed like a cage.

19. A device according to any one of the preceding claims, characterised in that the chamber (2) is formed so as to be rectangular like a box.

20. A device according to any one of the preceding claims, characterised in that the chamber (2) has inserts adapted to the shape of the object (3) to be received in each case.

21. A device according to any one of the preceding claims, characterised in that the direction of extension is oriented horizontally.

22. A device according to Claim 21, characterised in that the direction of extension is oriented parallel to the longitudinal axis of the ship.

23. A device according to Claim 22, characterised in that the chamber (2) can be extended through the stem of the ship.

24. A device according to any one of Claims 21 to 23, characterised in that the chamber (2) is arranged at least partially below the surface of the water.

25. A device according to any one of the preceding claims 21 to 24, characterised in that the chamber (2) is formed so as to be open at the upper side, like a bowl.

26. A device according to any one of the preceding claims 21 to 25, characterised in that the wall (18) of the chamber (2) opposite the gripper (4) can be opened, preferably swung open.

27. A device according to any one of the preceding claims, characterised in that the chamber (2) is arranged so as to be vertically adjustable.

28. A device according to Claim 27, characterised in that the chamber (2) can be lowered beneath the keel of the ship.

29. A device according to any one of the preceding claims, in particular according to Claim 3, characterised in that the direction of extension is oriented vertically.

30. A device according to Claim 29, characterised in that the chamber (2) is arranged midship, preferably in the region of the centre of gravity of the ship, and can be lowered beneath the keel of the ship.

## Revendications

1. Dispositif pour charger et décharger d'un navire des canots, bathyscaphes et objets flottants ou submersibles similaires, caractérisé par une chambre (2) pouvant être au moins partiellement immergée dans l'eau, pouvant être introduite et extraite de la coque du navire, de la tôle d'arcasse, des parois latérales ou de la surface de fond, destinée à recevoir l'objet (3) et qui peut s'ouvrir au moins en partie, à la manière d'une pince (4).

2. Dispositif selon la revendication 1, caractérisé en ce que les branches de pince (5) sont au moins aussi longues que l'objet (3) à charger ou à décharger.

3. Dispositif selon la revendication 1 ou 2, caractérisé en ce que la chambre (2) est partagée longitudinalement dans le sens de l'extraction, au moins dans sa partie tournée vers le hors-bord, et les deux moitiés, constituant les branches de pince (5) peuvent pivoter et s'ouvrir autour d'un axe (6) orienté transversalement à la direction d'extraction et sont de préférence reliées entre elles.

4. Dispositif selon la revendication 3, caractérisé en ce que l'axe (6) se situe dans le plan de symétrie vertical du navire, lorsque le dispositif est monté.

5. Dispositif selon la revendication 3 ou 4, caractérisé en ce que les moitiés sont en forme de coques, de sorte que lors du mouvement de saisie, même les surfaces des moitiés, orientées perpendiculairement à l'axe (6), se touchent les unes les autres.

6. Dispositif selon la revendication 5, caractérisé en ce que les moitiés présentent des parties (12) qui sont dirigées à partir de l'axe (6), vers l'intérieur du navire et en ce que les surfaces orientées perpendiculairement à l'axe (6), de ces parties (12), se rétrécissent vers l'intérieur du navire et ce de telle sorte que lorsque la pince (4) est fermée, elles soient béantes à la manière d'un bec ouvert et lorsque la pince (4) est ouverte; elles se rejoignent comme en onglet.

7. Dispositif selon l'une des revendications précédentes, caractérisé en ce que les branches (5) de la pince s'ouvrent jusqu'à un angle de 90° à peu près.

8. Dispositif selon l'une des revendications précédentes, caractérisé en ce que les branches (5) de la pince peuvent pivoter, de préférence autour de leur axe (6) d'ouverture, lorsque la pince (4) est extraite hors-bord, ainsi que l'une avec l'autre lorsque la pince (4) est ouverte.

9. Dispositif selon l'une des revendications précédentes, caractérisé en ce que la chambre (2) est montée coulissante dans un guidage approprié.

10. Dispositif selon la revendication 9, caractérisé en ce que la chambre (2) ou les éléments portant la chambre (2), sont conçus comme des chariots (7).

11. Dispositif selon la revendication 9 ou 10, caractérisé en ce que pour réduire la résistance à la friction lors du coulissement, il est prévu des rouleaux de guidage (9).

12. Dispositif selon l'une des revendications précédentes, caractérisé en ce que pour l'introduction et l'extraction de la chambre (2), il est prévu des moyens d'entraînement, de préférence des moyens hydrauliques.

13. Dispositif selon l'une des revendications précédentes, caractérisé en ce que pour ouvrir et fermer la pince (4), il est prévu des moyens d'entraînement, de préférence des moyens hydrauliques.

14. Dispositif selon l'une des revendications précédentes, caractérisé en ce que les bords (10), du bordage du navire, parallèles à l'axe d'ouverture (6) de la pince (4), voisins de la chambre (2), sont des organes de guidage pour les branches (5) ouvertes et extraites de la pince, lors de la réintroduction.

15. Dispositif selon l'une des revendications précédentes, caractérisé en ce que les parties, dirigées vers l'extérieur, de la paroi (11) de la chambre, font partie du bordage et forment des portes fermant le bordage, lorsque la chambre (2) est introduite.

16. Dispositif selon l'une des revendications précédentes, caractérisé en ce que la chambre (2) possède une limitation d'extraction, empêchant son extraction totale.

17. Dispositif selon l'une des revendications précédentes, caractérisé en ce qu'au moins quelques parties extractibles de la paroi de la chambre (2) présentent des passages d'eau.

18. Dispositif selon la revendication 17, caractérisé en ce que la chambre (2) est en forme de cage.

19. Dispositif selon l'une des revendications précédentes, caractérisé en ce que la chambre (2) est en forme de caisson rectangulaire.

20. Dispositif selon l'une des revendications précédentes, caractérisé en ce que la chambre (2) présente des accessoires intérieurs adaptés à la forme de l'objet (3) à loger.

21. Dispositif selon l'une des revendications précédentes, caractérisé en ce que la direction d'extraction est horizontale.

22. Dispositif selon la revendication 21, caractérisé en ce que la direction d'extraction est parallèle à l'axe longitudinal du navire.

23. Dispositif selon la revendication 22, caractérisé en ce que la chambre (2) peut être extraite de la poupe du navire.

24. Dispositif selon l'une des revendications 21 à 23, caractérisé en ce que la chambre (2 ) est placée au moins en partie sous la surface de l'eau.

25. Dispositif selon l'une des revendications précédentes 21 à 24, caractérisé en ce que la chambre (2) est ouverte à sa partie supérieure, en forme de bac.

26. Dispositif selon l'une des revendications 21 à 25 précédentes, caractérisé en ce que la paroi (18) faisant face à la pince (4), de la chambre (2), peut s'ouvrir, de préférence par écartement.

27. Dispositif selon l'une des revendications précédentes, caractérisé en ce que la chambre (2) est variable en hauteur.

28. Dispositif selon la revendication 27, caractérisé en ce que la chambre (2) peut être abaissée jusqu'au dessous de la quille du navire.

29. Dispositif selon l'une des revendications précédentes, en particulier selon la revendication 3, caractérisé en ce que la direction d'extraction est verticale.

30. Dispositif selon la revendication 29, caractérisé en ce que la chambre (2) est placée au centre du navire, de préférence dans la zone de son centre de gravité et peut être abaissée jusqu'au-dessous de la quille du navire.
